# FASCICULE DE BREVET EUROPEEN

(11) **EP 1 812 662 B1**
(45) Date de publication et mention de la délivrance du brevet: **28.12.2016**
(21) Numéro de dépôt: 05798593.9
(22) Date de dépôt: 18.08.2005
(51) Int. Cl.: E04B 2/86

(54) **ELEMENT DE BANCHE POUR LA REALISATION DE PANNEAU MOULE ARME ET STRUCTURE DE BANCHE OBTENUE PAR ASSEMBLAGE DE TELS ELEMENTS**
SCHALUNGSELEMENT ZUR HERSTELLUNG EINER VERSTÄRKTEN FORMPLATTE UND DURCH ZUSAMMENBAU DER ELEMENTE ERHALTBARE SCHALUNGSSTRUKTUR
SHEETING ELEMENT FOR PRODUCING A REINFORCED MOULDED PANEL AND A SHEETING STRUCTURE OBTAINABLE BY ASSEMBLING SAID ELEMENTS

(30) Priorité: 24.09.2004 FR 0410119
(43) Date de publication de la demande: 01.08.2007
(73) Titulaire: Ceprotek, 85300 Challans (FR)
(72) Inventeur: HERBERT, René, F-85300 Challans (FR); PENARD, Thierry, F-85300 Challans (FR); REDAIS, Benoît, F-85300 Challans (FR)
(74) Mandataire: Godineau, Valérie
(86) Numéro de dépôt international: PCT/FR2005/002100
(87) Numéro de publication internationale: WO 2006/035123

(56) Documents cités:
- EP-A- 0 341 336
- EP-A- 1 433 907
- WO-A-2004/059099
- FR-A- 2 765 909
- GB-A- 169 283
- US-A- 5 111 628

## Description

La présente invention concerne un élément de banche, pour la réalisation de panneau moulé armé destiné à la construction, ainsi qu'une structure de banche obtenue par assemblage de tels éléments.

Elle concerne plus particulièrement un élément de banche formé principalement de deux parements, maintenus écartés et en regard l'un de l'autre, pour créer un espace d'insertion d'un matériau de remplissage et de liaison.

De nombreuses constructions impliquent la nécessité de couler des blocs de béton destinés notamment à constituer les parois de celles-ci. Cette opération, dite de banchage, est classiquement effectuée à l'aide de moyens de coffrage en bois. Ces structures en bois présentent l'inconvénient de devoir être retirées après la construction. Elles nécessitent en outre, pour leur montage, un temps de pose important.

On est donc aujourd'hui à la recherche d'une structure de banchage préfabriquée permettant de réduire le temps de pose des éléments de la structure, sans nuire à la qualité du travail réalisé. Dans cet esprit, il a été proposé, à travers le document FR-A-2.790.777, un ensemble à bancher dans lequel chaque élément de banchage, réalisé en matière plastique et de forme essentiellement parallélépipédique ou cubique, est constitué par l'association de deux panneaux présentant chacun des moyens de coopération mâles et des moyens de coopération femelles. Ces moyens de coopérations mâles et femelles de chaque panneau permettent l'assemblage de façon irréversible desdits panneaux entre eux. De la même manière, les brevets FR-2.765.909 et GB 169.283 décrivent des panneaux rectangulaires pour la réalisation de murs en béton assemblables entre eux de manière à former un coffrage.

Une telle solution présente divers inconvénients. Tout d'abord, la présence d'éléments mâles et femelles sur chaque panneau et leur coopération avec des éléments complémentaires disposés sur l'autre panneau nécessitent une grande précision dans l'assemblage. Pour des panneaux de grande dimension réalisés en matière plastique, il devient alors nécessaire de conférer, à chacun des panneaux, une rigidité importante pour respecter la mise en regard des moyens de coopération. De ce fait, de tels panneaux sont réalisés forcément sous forme d'éléments plans, ce qui limite les possibilités de réalisation.

Par ailleurs, la plupart des constructions réalisées à partir de coffrage nécessitent la mise en oeuvre de béton armé. Pour ce faire, il convient d'introduire, à l'intérieur de la structure, une armature, pour armer le béton qui sera coulé dans l'espace séparant lesdits panneaux. Le brevet américain US 5.111.628 décrit des panneaux de coffrage entre lesquels des armatures peuvent être insérées. Les armatures verticales sont, dans ce cas, montées flottantes. Il est alors difficile, voire impossible, de positionner précisément ces armatures à l'intérieur de l'espace d'insertion du matériau de remplissage et de liaison créé par l'assemblage desdits panneaux de telle sorte qu'il ne peut être garanti, au final, un positionnement précis de l'armature répondant aux obligations normatives.

Le brevet européen EP 0.341.336 décrit quant à lui des panneaux de coffrage munis d'emplacements pour une armature. Les panneaux sont en effet percés de manière à pouvoir insérer des barres métalliques dans deux trous en regard l'un de l'autre afin de former une grille qui servira d'armature au béton à couler. Le fait de réaliser des perçages dans les panneaux de coffrage pose un problème d'étanchéité à l'égard du béton coulé dans l'espace laissé libre entre lesdits panneaux, ce béton tendant à s'échapper à travers les trous.

Le document WO 2004/059099 décrit un panneau de coffrage formé de deux parements en polystyrène entre lesquels est insérée une armature apte à être enfilée à l'intérieur de glissières réalisée sous forme de pièces rapportées faisant saillie des faces en regard desdits parements. L'armature est donc entraînée en déplacement parallèlement au plan des parements pour être solidarisée aux parements. Il en résulte la nécessité de disposer d'une surface importante lors de l'assemblage des éléments entre eux. Ce document décrit un élément de banche pour la réalisation de panneau moulé armé destiné à la construction ayant les caractéristiques du préambule de la revendication 1.

Le document EP-1.433.907 décrit un élément de coffrage formé de deux parements et d'une armature interposée entre les parements. Les parements sont pourvus de crochets en métal venant se loger à l'intérieur du corps tubulaire de l'armature. L'assemblage est réalisé de sorte qu'un premier parement est suspendu à une armature, qui est elle-même montée suspendue au deuxième parement. Ce maintien à l'état suspendu nécessite la réalisation de liaisons rigides en métal. A nouveau, l'assemblage parement-armature s'effectue par déplacement de l'armature ou du parement suivant un plan parallèle auxdits éléments.

Un but de la présente invention est donc de proposer un élément de banche dont la conception permet de garantir un positionnement précis de l'armature dans l'espace d'insertion de matériau de remplissage et de liaison délimité au moyen desdits parements.

Un autre but de la présente invention est de proposer un élément de banche dont la conception permet de faire varier à volonté l'épaisseur du panneau moulé armé obtenu tout en garantissant un emplacement fixe prédéterminé de l'armature dans l'espace d'insertion du matériau de remplissage indépendamment de l'épaisseur dudit panneau.

Un autre but de la présente invention est de proposer un élément de banche dont la conception permet de conférer au panneau préfabriqué obtenu une forme quelconque, en particulier cintrée.

A cet effet, l'invention a pour objet un élément de banche, pour la réalisation de panneau moulé armé destiné à la construction, formé principalement de deux parements et d'une armature, les deux parements étant maintenus écartés et en regard l'un de l'autre pour créer un espace d'insertion d'un matériau de remplissage et de liaison, chaque parement étant muni, sur l'une de ses faces, de plots d'accrochage présentant, à leur extrémité libre, des moyens d'ancrage à ladite armature interposée entre lesdits parements en regard, cet ancrage des parements à l'armature permettant d'une part, le maintien en position écartée et en regard l'un de l'autre desdits parements, d'autre part, l'immobilisation de l'armature dans un emplacement fixe quelconque prédéterminé de l'espace d'insertion du matériau de remplissage en vue notamment d'intégrer l'armature en un emplacement souhaité du matériau de remplissage, conformément aux obligations normatives, ledit élément de banche étant caractérisé en ce que les moyens d'ancrage s'ancrent par encliquetage sur ladite armature et affectent la forme d'un crochet ouvert, chaque crochet étant élastiquement déformable pour, à l'état pressé de l'armature contre lesdits crochets d'un parement, s'écarter au passage d'insertion de l'armature avant de venir se repositionner sur cette dernière, en vue d'un assemblage de l'armature au parement, chaque parement comportant au moins deux types de crochet présentant une orientation de leur ouverture opposée d'un type de crochet à un autre, la face de parement qui est munie des crochets d'ancrage est en outre pourvue d'entretoises prenant appui, par leur extrémité libre, sur l'armature, pour maintenir un écartement constant entre armature et parement, les crochets d'ancrage et les moyens d'entretoisement étant réalisés d'une seule pièce avec ledit parement, et l'armature est un treillis qui affecte généralement la forme d'un quadrillage, et qui est obtenue par entrecroisement de joncs ou fers s'étendant longitudinalement et transversalement à l'axe longitudinal du parement, ladite armature s'étendant dans un plan parallèle aux parements et chaque entretoise et son crochet d'ancrage associé étant positionnés pour venir en contact avec un même jonc ou fer ou de l'armature.

Grâce à la conception de l'élément de banche dans lequel chaque parement n'est plus associé au parement en regard mais à une armature interposée entre lesdits parements, on garantit de manière sûre le positionnement de l'armature entre lesdits parements.

L'invention a également pour objet une structure de banche, notamment pour la construction de piscines, ladite structure étant formée par assemblage modulaire d'éléments de banche, caractérisée en ce que chaque élément de banche étant du type précité et les éléments (1) de banche étant assemblés l'un à l'autre par des pièces de liaison constituées à chaque fois d'au moins deux parements maintenus écartés et en regard l'un de l'autre pour créer un espace d'insertion d'un matériau de remplissage et de liaison.

L'invention sera bien comprise à la lecture de la description suivante d'exemples de réalisation, en référence aux dessins annexés dans lesquels :
la figure 1 représente une vue en perspective d'un élément de banche conforme à l'invention à l'état non assemblé des éléments le constituant;
la figure 2 représente une vue partielle en perspective d'un élément de banche dans laquelle l'un des éléments de parement a été enlevé ;
la figure 3 représente une vue partielle en perspective d'un parement dans lequel les éléments d'ancrage d'entretoisement et d'indexation ont été agrandis;
la figure 4 représente une vue en perspective d'un autre mode de réalisation d'une armature conforme à l'invention ;
la figure 5 représente une vue en coupe d'un élément de banche, à l'état assemblé des éléments le constituant, et
la figure 6 représente une vue en coupe transversale d'un élément de banche conforme à l'invention.

Comme mentionné ci-dessus, un élément 1 de banche, objet de l'invention, permet la réalisation d'un panneau moulé armé destiné à la construction. Ces éléments de banche trouvent notamment une application dans le domaine de la construction des piscines mais ils peuvent également s'appliquer à tout autre type de construction.

Chaque élément 1 de banche est formé principalement de deux parements 2, 3 maintenus écartés et en regard l'un de l'autre pour créer un espace 4 d'insertion d'un matériau de remplissage et de liaison. Ce matériau de remplissage et de liaison est généralement constitué par du béton coulé à l'intérieur dudit espace 4. Les parements 2 et 3 sont quant à eux réalisés sous forme de panneaux généralement en matière plastique. Ils peuvent être fabriqués notamment par moulage par injection. Chaque parement 2, 3 est muni, sur l'une de ses faces, de moyens 5 d'accrochage. Dans les exemples représentés, ces moyens 5 d'accrochage sont réalisés sous forme de plots, qui présentent à leur extrémité libre des moyens 6 d'ancrage affectant la forme de crochet ouvert. Ces moyens 6 permettent un ancrage de chaque parement à une armature 7. Cette armature est elle-même réalisée sous forme d'un treillis obtenu par exemple par assemblage et soudage d'éléments de fer à béton ou de joncs similaires. Cette armature 7 est donc généralement métallique. Cette armature peut être réalisée sous forme de deux treillis superposés et assemblés l'un à l'autre comme l'illustre la figure 4 pour former une armature en volume. Le volume formé pouvant être variable en fonction des dimensions de l'armature, il devient possible de faire varier aisément l'épaisseur du panneau moulé préfabriqué obtenu par simple sélection de l'armature. L'armature 7, à l'état ancré à chacun des parements, se retrouve ainsi interposée entre les parements 2, 3 en regard. Grâce à cet ancrage des parements 2, 3 à l'armature 7, on obtient d'une part un maintien en position écartée et en regard l'un de l'autre desdits parements 2, 3, d'autre part, l'immobilisation de l'armature 7 dans un emplacement fixe quelconque prédéterminé de l'espace 4 d'insertion du matériau de remplissage.

Pour renforcer cet ancrage, on note que chaque parement 2, 3 comporte au moins deux types de crochet 7A, 7B qui présentent une orientation de leur ouverture opposée d'un type de crochet à un autre de telle sorte que les ouvertures des crochets sont disposées en regard en se faisant face. Ainsi, dans l'exemple représenté à la figure 2, un même panneau de parement comporte, sur une première moitié de sa surface, dite moitié gauche du panneau de parement, des crochets ouverts en direction d'un premier bord transversal, dit bord transversal de droite du panneau, tandis que la seconde moitié de panneau, dite moitié droite du panneau, et délimitée par la ligne transversale médiane dudit panneau, est équipée de crochets dont l'ouverture est orientée en direction de l'autre bord transversal du panneau, dit bord transversal de gauche du panneau. Ainsi, les ouvertures des crochets se font face de telle sorte que l'armature, une fois logée dans les crochets est immobilisée axialement dans le sens longitudinal du panneau.

L'introduction de l'armature à l'intérieur des crochets s'effectue à force, les crochets étant élastiquement déformables pour s'écarter au passage d'insertion de l'armature avant de venir se repositionner sur cette dernière. De ce fait, il doit être considéré que les moyens 6 d'ancrage s'ancrent par encliquetage sur l'armature 7.

Pour compléter cet ancrage, la face munie de moyens 6 d'ancrage de chaque parement 2, 3 est en outre pourvue d'entretoises 8 prenant appui par leur extrémité libre, sur l'armature 7. Ces entretoises 8 permettent de maintenir un écartement constant entre armature 7 et parement 2, 3. Ainsi, lorsque l'armature 7, qui affecte généralement la forme d'un quadrillage, est obtenue par entrecroisement de joncs ou fers 7A, 7B s'étendant longitudinalement (7B) et transversalement (7A) à l'axe longitudinal du parement 2, 3 à l'état ancré à ce dernier, chaque entretoise 8 et son moyen 6 d'ancrage associé sont positionnés pour venir en contact avec un même jonc ou fer 7A ou 7B de l'armature 7. Ainsi, dans l'exemple représenté à la figure 1, chaque panneau de parement comporte huit rangées de crochets s'étendant parallèlement à l'axe longitudinal du panneau de parement qui affecte une forme rectangulaire. Chaque rangée est constituée d'une dizaine de crochets dont cinq sont orientés dans un sens et cinq dans l'autre sens de manière telle que leurs ouvertures soient positionnées en regard. Des entretoises 8 sont positionnées au voisinage d'une vingtaine de crochets et sont réalisées à nouveau sous forme de rangées de manière à former avec les crochets un alignement au niveau d'un même jonc de l'armature. Ainsi, chaque jonc 7A transversal de l'armature est inséré entre au moins un crochet et le sommet d'une l'entretoise associée au crochet de telle sorte que tout déplacement de l'armature dans le sens d'un éloignement ou d'un rapprochement du panneau de parement est empêché. Grâce à l'orientation des ouvertures des crochets, l'armature est immobilisée axialement suivant une direction parallèle à l'axe longitudinal tandis que grâce à la coopération crochet/entretoise, l'armature est immobilisée dans une direction orthogonale à la surface du parement. Enfin, cette face de parement 2, 3, munie de moyens 6 d'ancrage, peut encore être munie de moyens 9 d'indexation aidant au positionnement, et en particulier au centrage, de l'armature 7 dans l'espace 4 d'insertion. Ces moyens 9 d'indexation peuvent affecter la forme de plots disposés en quinconce sur la face de parement munie de moyens 6 d'ancrage pour délimiter un espace d'insertion de l'armature 7. Ainsi, ces moyens d'indexation sont disposés de part et d'autre d'une ligne longitudinale de la face de parement de manière à former dans l'espace ainsi laissé libre un logement pour la réception de l'armature. Ces moyens d'indexation participent à l'immobilisation des parements suivant une direction transversale à l'axe longitudinal des parements.

Pour simplifier la fabrication de tels éléments 1 de banche, les moyens d'ancrage 6, d'entretoisement 8 et éventuellement d'indexation 9 sont réalisés d'une seule pièce avec chaque parement 2, 3. Enfin, les parements 2, 3, généralement réalisés sous forme de panneaux, et l'armature 7, sont susceptibles d'être déformés notamment pour affecter des profils courbes, pour former un panneau préfabriqué cintré.

La fabrication de tels éléments 1 de banche peut s'opérer de manière extrêmement aisée. Lorsque l'un des parements 2, 3 est positionné à plat, comme l'illustre la figure 1, il suffit de venir presser l'armature contre les moyens 6 d'ancrage du parement 2, 3 pour obtenir, par introduction à force des éléments constitutifs de l'armature 7 dans les crochets constituant les moyens 6 d'ancrage, un assemblage de l'armature audit parement. L'autre parement est assemblé de la même manière à l'armature par assemblage à force. Une fois lesdits éléments de parement et l'armature assemblés, le béton peut alors être coulé. Généralement, l'assemblage parement et armature s'opère en usine. On obtient ainsi un élément de forme parallélépipédique dont les bords sont ouverts pour permettre, sur le site de la construction, l'insertion du matériau de remplissage ou de liaison dans le volume délimité par les parements.

A partir de tels éléments 1 de banche, il peut être envisagé la réalisation d'une structure de banche formée par assemblage modulaire des éléments 1 de banche. Dans ce cas, les éléments 1 de banche sont assemblés l'un à l'autre par des pièces de liaison constituées à chaque fois d'au moins deux parements maintenus écartés et en regard l'un de l'autre pour créer un espace 4 d'insertion d'un matériau de remplissage et de liaison. Ainsi, les pièces de liaison peuvent être réalisées de manière analogue aux éléments 1 de banche et être constituées par deux parements entre lesquels est interposée une armature à laquelle lesdits parements peuvent être ancrés par des moyens d'ancrage appropriés. Ces pièces de liaison peuvent encore être réalisées sous forme d'éléments non armés, chaque parement étant, dans ce cas, directement couplé à un autre parement.

Grâce au mode d'assemblage retenu, il doit être noté que les parements 2 et 3 peuvent être réalisés de manière identique. Il en résulte à nouveau une simplification de la fabrication. Les dimensions des éléments de banche obtenus peuvent être quelconque de même que les constructions réalisées à partir de l'assemblage de tels éléments de banche.

## Revendications

1. Elément (1) de banche, pour la réalisation de panneau moulé armé destiné à la construction, formé principalement de deux parements (2,3) et d'une armature (7), les deux parements (2,3) étant maintenus écartés et en regard l'un de l'autre pour créer un espace (4) d'insertion d'un matériau de remplissage et de liaison, chaque parement (2,3) étant muni, sur l'une de ses faces, de plots (5) d'accrochage présentant, à leur extrémité libre, des moyens (6) d'ancrage à ladite armature (7) interposée entre lesdits parements (2, 3) en regard, cet ancrage des parements (2, 3) à l'armature (7) permettant d'une part, le maintien en position écartée et en regard l'un de l'autre desdits parements (2, 3), d'autre part, l'immobilisation de l'armature (7) dans un emplacement fixe quelconque prédéterminé de l'espace (4) d'insertion du matériau de remplissage en vue notamment d'intégrer l'armature (7) en un emplacement souhaité du matériau de remplissage, conformément aux obligations normatives, ledit élément (1) de banche étant **caractérisé en ce que** les moyens (6) d'ancrage s'ancrent par encliquetage sur ladite armature (7) et affectent la forme d'un crochet ouvert, chaque crochet étant élastiquement déformable pour, à l'état pressé de l'armature contre lesdits crochets d'un parement, s'écarter au passage d'insertion de l'armature (7) avant de venir se repositionner sur cette dernière, en vue d'un assemblage de l'armature au parement, chaque parement (2,3) comportant au moins deux types de crochet (7A,7B) présentant une orientation de leur ouverture opposée d'un type de crochet à un autre, la face de parement (2, 3) qui est munie des crochets d'ancrage est en outre pourvue d'entretoises (8) prenant appui, par leur extrémité libre, sur l'armature (7), pour maintenir un écartement constant entre armature (7) et parement (2,3), les crochets d'ancrage et les moyens d'entretoisement (8) étant réalisés d'une seule pièce avec ledit parement (2, 3), et l'armature (7) est un treillis qui affecte généralement la forme d'un quadrillage, et qui est obtenue par entrecroisement de joncs ou fers (7 A,7B) s'étendant longitudinalement et transversalement à l'axe longitudinal du parement (2, 3), ladite armature (7) s'étendant dans un plan parallèle aux parements (2,3) et chaque entretoise (8) et son crochet d'ancrage associé étant positionnés pour venir en contact avec un même jonc ou fer (7 A) ou (7B) de l'armature (7).

2. Elément (1) de banche selon la revendication 1, **caractérisé en ce que** la face de parement (2, 3), munie de moyens (6) d'ancrage, est en outre munie de moyens (9) d'indexation aidant au positionnement, et en particulier au centrage, de l'armature (7) dans l'espace (4) d'insertion.

3. Elément (1) de banche selon la revendication 2, **caractérisé en ce que** les moyens d'indexation (9) sont réalisés d'une seule pièce avec ledit parement (2, 3).

4. Elément (1) de banche selon l'une des revendications 2 et 3, **caractérisé en ce que** les moyens (9) d'indexation affectent la forme de plots disposés en quinconce sur la face de parement munie de moyens (6) d'ancrage pour délimiter un espace d'insertion de l'armature (7).

5. Elément (1) de banche selon l'une des revendications 1 à 4, **caractérisé en ce que** les parements (2, 3), réalisés sous forme de panneaux, et l'armature (7), sont susceptibles d'être déformés notamment pour affecter des profils courbes, pour former un panneau préfabriqué cintré.

6. Structure de banche notamment pour la construction de piscines, ladite structure étant formée par assemblage modulaire d'éléments (1) de banche, **caractérisée en ce que** chaque élément (1) de banche est conforme à l'une des revendications 1 à 5 et **en ce que** les éléments (1) de banche sont assemblés l'un à l'autre par des pièces de liaison constituées à chaque fois d'au moins deux parements maintenus écartés et en regard l'un de l'autre pour créer un espace (4) d'insertion d'un matériau de remplissage et de liaison.

## Patentansprüche

1. Schalungselement (1) für die Herstellung einer armierten geformten Platte, die zum Bauen bestimmt ist, die im Wesentlichen aus zwei Verkleidungen (2, 3) und einer Armierung (7) gebildet ist, wobei die zwei Verkleidungen (7) beabstandet und einander gegenüber gehalten werden, um einen Einfügeraum (4) für ein Füll- und Verbindungsmaterial zu bilden, wobei jede Verkleidung (2, 3) auf einer ihrer Seiten mit Befestigungszapfen (5) ausgestattet ist, die an ihrem freien Ende Verankerungsmittel (6) an einer Armierung (7) aufweisen, die zwischen den gegenüberliegenden Verkleidungen (2, 3) eingefügt ist, wobei diese Verankerung der Verkleidungen (2, 3) mit der Armierung (7) zum einen das Halten in beabstandeter Position und gegenüber den jeweiligen Verkleidungen (2, 3), zum anderen für die Befestigung der Armierung (7) an einem beliebigen vorher bestimmten Platz des Einfügeraums (4) des Füllmaterials vor allem zur Integration der Armierung (7) an einer gewünschten Stelle des Füllmaterials in Übereinstimmung mit den normativen Vorschriften erlaubt, wobei das Schalungselement (1) **dadurch gekennzeichnet ist, dass** die Verankerungsmittel (6) durch Rasten auf der Armierung (7) verankert werden und die Form eines offenen Hakens haben, wobei jeder Haken elastisch verformbar ist, um sich im gedrückten Zustand der Armierung gegen die Haken einer Verkleidung während der Einfügepassage von der Armierung (7) zu beabstanden, bevor er sich auf dieser zwecks einer Verbindung der Armierung mit der Verkleidung (2, 3) positioniert, wobei jede Verkleidung (2, 3) mindestens zwei Typen von Haken (7A, 7B) aufweist, die eine Ausrichtung ihrer Öffnung aufweisen, die von einem Hakentyp zum anderen gegenüberliegend ist, wobei die Seite der Verkleidung (2, 3), die mit Verankerungshaken ausgestattet ist, ferner mit Zwischenstegen (8) ausgestattet ist, die sich mit ihrem freien Ende auf der Armierung (7) abstützen, um eine konstante Beabstandung zwischen der Armierung (7) und Verkleidung (2, 3) beizubehalten, wobei die Verankerungshaken und die Zwischenstegelemente (8) mit der Verkleidung (2, 3) einstückig realisiert sind und die Armierung (7) ein Gitter ist, das allgemein die Form eines Rasters hat und die durch Verkreuzen von Stäben oder Eisen (7A, 7B) hergestellt wird, die sich längs und quer zur Längsachse der Verkleidung (2, 3) erstrecken, wobei sich die Armierung (7) in einer zu den Verkleidungen (2, 3) parallelen Ebene erstreckt und jeder Zwischensteg (8) und sein zugeordneter Verankerungshaken positioniert sind, um mit einem selben Stab oder Eisen (7A) oder (7B) der Armierung (7) in Kontakt zu kommen.

2. Schalungselement (1) nach Anspruch 1,
**dadurch gekennzeichnet, dass** Verkleidungsseite (2, 3), die mit Verankerungsmitteln (6) ausgestattet ist, ferner mit Indexiermitteln (9) ausgestattet ist, die bei der Positionierung und insbesondere bei der Zentrierung der Armierung (7) im Einfügeraum (4) helfen.

3. Schalungselement (1) nach Anspruch 2,
**dadurch gekennzeichnet, dass** Indexiermittel (9) mit der Verkleidung (2, 3) einstückig realisiert sind.

4. Schalungselement (1) nach einem der Ansprüche 2 und 3,
**dadurch gekennzeichnet, dass** die Indexiermittel (9) die Form von Zapfen haben, die beliebig auf der Verkleidungsseite angeordnet sind, die mit Verankerungsmitteln (6) ausgestattet ist, um einen Einfügeraum der Armierung (7) zu begrenzen.

5. Schalungselement (1) nach einem der Ansprüche 1 bis 4,
**dadurch gekennzeichnet, dass** die in Form von Platten realisierten Verkleidungen (2, 3) und die Armierung (7) verformbar sind, vor allem, um gekrümmte Profile anzunehmen, um eine gebogene vorgefertigte Platte zu bilden.

6. Schalungsstruktur insbesondere für den Bau von Schwimmbecken, wobei die Struktur mittels modularer Verbindung von Schalungselementen (1) gebildet ist, **dadurch gekennzeichnet, dass** jedes Schalungselement (1) einem der Ansprüche 1 bis 5 entspricht und dass die Schalungselemente (1) miteinander mit Hilfe von Verbindungsteilen verbunden sind, die jedes Mal von mindestens zwei Verkleidungen gebildet sind, die beabstandet und gegenüber gehalten werden, um einen Einfügeraum (4) für ein Füll- und Verbindungsmaterial zu bilden.

## Claims

1. A form panel element (1), for producing a reinforced molded panel intended for construction, primarily made up of two facings (2, 3) and a frame (7), the two facings (2, 3) being kept separated and across from one another to create a space (4) for inserting a filler and linking material, each facing (2, 3) being provided, on one of its surfaces, with catching studs (5) having, at their free end, means (6) for anchoring said frame (7) inserted between said opposite facings (2, 3), this anchoring of the facings (2, 3) to the frame (7) on the one hand allowing the maintenance of said facings (2, 3) in the separated position and across from one another, on the other hand, the immobilization of the frame (7) in any predetermined fixed location of the space (4) for insertion of the filler material, and in particular the integration of the frame (7) into a desired location of the filler material, according to the normative obligations, said form panel element (1) being **characterized in that** the anchoring means (6) anchor themselves by snapping on said frame (7) and assume the form of an open hook, each hook being elastically deformable so as, in the state of the frame pressed against saidhooks of a facing, to move away from the insertion passage of the frame (7) before repositioning itself on the latter, for an assembly of the frame to the facing, each facing (2, 3) including at least two types of hook (7A, 7B) having an opposite orientation of their opening from one type of hook to another, the facingsurface (2, 3) that is provided with the anchoring hooks is further provided with spacers (8) bearing, by their free end, on the frame (7), to maintain a constant separation between the frame (7) and facing (2, 3), the anchoring hooks and the spacer means (8) being made in a single piece with said facing (2, 3), and the frame (7) is a trellis that generally assumes the form of a grid, and that is obtained by interlacing shanks or irons (7A, 7B) extending longitudinally and transversely to the longitudinal axis of the facing (2, 3), said frame (7) extending in a plane parallel to the facings (2, 3) and each spacer (8) and its associated anchoring hook being positioned to come into contact with a famous shank or iron (7A) or (7B) of the frame (7).

2. The form panel element (1) according to claim 1,
**characterized in that** the facingface (2, 3), provided with anchoring means (6), is further provided with indexing means (9) helping with the positioning, and in particular the centering, of the frame (7) in the insertion space (4).

3. The form panel element (1) according to claim 2,
**characterized in that** the indexing means (9) are made in a single piece with said facing (2,3).

4. The form panel element (1) according to one of claims 2 and 3,
**characterized in that** the indexing means (9) assume the form of studs arranged in staggered rows on the facingface provided with anchoring means (6) to define an insertion space for the frame (7).

5. The form panel element (1) according to one of claims 1 to 4,
**characterized in that** the facings (2, 3), made in the form of panels, and the frame (7) are able to be deformed in particular to assume curved profiles, to form a sintered prefabricated panel.

6. A form panel structure, in particular for building pools, said structure being formed by a modular assembly of form panel elements (1),
**characterized in that** each form panel element (1) is according to one of claims 1 to 5 and **in that** the form panel elements (1) are assembled to one another by connecting pieces made up each time of at least two facings kept separated and across from one another to create an insertion space (4) for a filler and linking material.
